# EUROPÄISCHE PATENTSCHRIFT

(11) **EP 2 850 234 B1**
(45) Veröffentlichungstag und Bekanntmachung des Hinweises auf die Patenterteilung: **16.08.2017**
(21) Anmeldenummer: 13720326.1
(22) Anmeldetag: 24.04.2013
(51) Int. Cl.: D03D 47/30

(54) **LUFTDUESENWEBMASCHINE MIT EINER VORRICHTUNG ZUR DRUCKLUFTVERSORGUNG**
AIR-JET WEAVING MACHINE HAVING A COMPRESSED AIR SUPPLY DEVICE
MÉTIER À TISSER À JET D'AIR DOTÉ D'UN DISPOSITIF D'ALIMENTATION EN AIR COMPRIMÉ

(30) Priorität: 15.05.2012 DE 102012208158
(43) Veröffentlichungstag der Anmeldung: 25.03.2015
(73) Patentinhaber: Lindauer Dornier Gesellschaft mit beschränkter Haftung, 88131 Lindau (DE)
(72) Erfinder: GIELEN, Markus, 8813 Lindau (DE)
(74) Vertreter: Schlief, Thomas P.
(86) Internationale Anmeldenummer: PCT/EP2013/058549
(87) Internationale Veröffentlichungsnummer: WO 2013/171045

(56) Entgegenhaltungen:
- EP-A1- 0 554 222
- EP-A1- 1 288 359
- EP-A1- 2 037 024

## Beschreibung

### Technisches Gebiet

Die vorliegende Erfindung betrifft eine Luftdüsenwebmaschine mit einer Vorrichtung zur Druckluftversorgung.

### Stand der Technik

Eine Luftdüsenwebmaschine mit einer Vorrichtung zur Druckluftversorgung zeigt zum Beispiel die EP 1 288 359 A1. Diese offenbart eine Luftdüsenwebmaschine mit verschiedenen Druckluftversorgungskomponenten, die aus einem Versorgungsnetz über eine zentrale Druckluftzuleitung und eine interne Druckluftverteilleitung mit Druckluft versorgt werden. An die interne Druckluftverteilleitung sind mehrere Druckregler bzw. Druckreduzierventile angeschlossen. Die Druckregler sind pneumatisch oder motorisch gesteuert bzw. einstellbar. Zum elektronischen Einstellen verschiedener Luftdrücke für verschiedene Gruppen von Luftdüsen wird in der EP 1 288 359 A1 vorgeschlagen, jede Gruppe von Luftdüsen von jeweils einem, dieser Gruppe zugeordneten motorisch gesteuerten Druckregelventil in Verbindung mit einem pneumatisch gesteuerten Druckregelventil ansteuern zu lassen. Eine derartige Anordnung ist teuer und komplex im Aufbau.
Die vorliegende Erfindung stellt sich die Aufgabe, zum elektronischen Einstellen verschiedener Luftdrücke für verschiedene Gruppen von Luftdüsen oder anderen Luftverbrauchern an einer Luftdüsenwebmaschine nur ein einziges elektrisch gesteuertes Druckeinstellmittel zu verwenden.

### Beschreibung der Erfindung

Die Aufgabe wird durch eine Luftdüsenwebmaschine mit einer Vorrichtung gemäß dem unabhängigen Anspruch gelöst.

Die Luftdüsenwebmaschine besitzt mehrere pneumatisch einstellbare Druckregler. Derartige Druckregler haben in der Regel Eingänge für die Versorgungsluft und für einen pneumatischen Steuerdruck sowie einen pneumatischen Ausgang. Die verschiedenen Luftdrücke - zum Beispiel zur Versorgung von Luftdüsen bzw. von verschiedenen Gruppen oder Arten von Luftdüsen - sind dadurch einstellbar, dass am pneumatischen Steuereingang des pneumatisch einstellbaren Druckreglers verschiedene Steuerdrücke angelegt werden.

Dem Fachmann sind derartige pneumatisch einstellbare Druckregler oder Druckreduzierventile bekannt. Beim Anlegen eines bestimmten pneumatischen Steuerdrucks am Steuereingang reduzieren und regeln diese Geräte den Luftdruck aus der zentralen Druckluftzuleitung oder aus der internen Druckluftverteilleitung der Webmaschinen auf einen konstanten Wert am pneumatischen Ausgang des Druckreglers.

Die Luftdüsenwebmaschine besitzt außerdem ein elektrisch steuerbares Druckeinstellmittel mit einem pneumatischen Ausgang. Dem Fachmann sind derartige elektrisch steuerbare Druckeinstellmittel bekannt, zum Beispiel als motorgesteuertes Druckreduzierventil aus der EP 1 288 359 A1. Der Motor bewegt ein Stellglied im Druckreduzierventil bzw. Druckregler und über dieses Stellglied wird der Luftdruck aus einer zentralen Druckluftzuleitung oder aus der internen Druckluftverteilleitung der Webmaschinen auf einen konstanten Wert am pneumatischen Ausgang des elektrisch gesteuerten Druckreglers reduziert und geregelt.

An Stelle eines Motors sind selbstverständlich auch andere, dem Fachmann bekannte Prinzipien (magnetisch, piezoelektrisch etc.) zum elektrischen Steuern des Druckreglers möglich.

Die elektrische Ansteuerung erfolgt in der Regel über die Webmaschinensteuerung. Erfindungsgemäß ist eine Steuerdruckleitung vorhanden, in der durch das elektrisch steuerbare Druckeinstellmittel verschiedene Luftdrücke bzw. Steuerdrücke erzeugbar sind. Weiterhin sind mehrere elektrisch schaltbare Ventile vorhanden, die jeweils einem pneumatischen Steuereingang der pneumatischen Druckregler zugeordnet sind.

Über diese elektrisch schaltbaren Ventile ist jeweils ein zugehöriger pneumatischer Steuereingang mit der Steuerdruckleitung verbindbar. In der Regel wird beim Betrieb der Luftdüsenwebmaschine ein Ventil nach dem anderen geöffnet, sodass immer nur jeweils einer der pneumatischen Steuereingänge mit der Steuerdruckleitung verbunden ist.

Das bedeutet, dass der aktuelle Steuerdruck, der in der Steuerdruckleitung vorhanden ist, in dem Moment am Steuereingang eines pneumatisch einstellbaren Druckreglers anliegt, in dem das zugehörige elektrisch schaltbare Ventil geöffnet wird. Durch Öffnen und Schließen der Ventile nach Einstellung verschiedener Drücke in der Steuerdruckleitung können die verschiedenen pneumatisch einstellbaren Druckregler mit dem jeweils passenden Steuerdruck am pneumatischen Steuereingang versorgt werden. Die Ventile können von der Webmaschinensteuerung her zu den Zeitpunkten angesteuert werden, die für den gewünschten Druckverlauf in der Steuerdruckleitung und an den angeschlossenen Druckreglern erforderlich sind.
Wenn verschiedene Steuerdrücke für verschiedene Gruppen von Luftdüsen benötigt werden, kann jeder dieser Gruppen ein eigener pneumatisch einstellbarer Druckregler zugeordnet werden. Durch elektronisches Einstellen verschiedener Steuerdrücke in der Steuerdruckleitung und durch Öffnen der verschiedenen, je einem pneumatisch einstellbaren Druckregler vor geschalteten Ventile lassen sich an den pneumatisch einstellbaren Druckreglern jeweils verschiedene Luftdrücke - zum Beispiel für verschiedene Gruppen von Luftdüsen einstellen. Dazu wird jedoch nur ein einziges elektrisch steuerbares Druckeinstellmittel - also zum Beispiel eine elektrisch einstellbarer Druckregler - und für jede Gruppe von Luftdüsen ein zusätzliches elektrisch schaltbares Ventil benötigt. Die dafür geeigneten Ventile - z.B. Magnetventile - sind deutlich einfacher im Aufbau, einfacher anzusteuern und deutlich billiger als elektrisch einstellbare Druckregler.
Um verschiedene Drücke für verschiedene Gruppen von Luftdüsen auf einfache Art und Weise einstellen zu können, wird in der Regel eine elektronische Webmaschinensteuerung mit einer Eingabeeinrichtung für die verschiedenen Luftdrücke zur Versorgung der Luftdüsen vorzusehen sein. Die zugehörigen Werte zur Einstellung der Drücke können natürlich auch von einem externen oder internen Speichermedium eingelesen und in der Steuerung verarbeitet werden.

Um den beschriebenen, vorteilhaften zeitlichen Ablauf der Ventilsteuerung vornehmen zu können, ist es vorteilhaft, wenn die Webmaschinensteuerung elektronische Mittel aufweist, mit denen die pneumatischen Steuereingänge der pneumatisch einstellbaren Druckregler über die elektrisch schaltbaren Ventile zu vorgegebenen Zeitpunkten mit der Steuerdruckleitung verbindbar sind.

### Kurze Beschreibung der Zeichnung

- **Figur 1**: Schematische Darstellung einer Ausführungsform der Vorrichtung zur Druckluftversorgung der erfindungsgemäßen Luftdüsenwebmaschine

### Vorteilhafte Ausführungsform der Erfindung

Figur 1 zeigt eine Ausführungsform der Vorrichtung zur Druckluftversorgung der erfindungsgemäßen Luftdüsenwebmaschine. Die Luftdüsenwebmaschine weist ein Druckluftverteilungsnetz 7 auf, über das von einem externen Versorgungsnetz die Komponenten in der Luftdüsenwebmaschine mit Druckluft versorgt werden.

Im vorliegenden Beispiel sind drei pneumatisch einstellbare Druckregler 1.1, 1.2, 1.3 vorhanden, deren Versorgungseingänge vom Druckluftverteilungsnetz 7 gespeist werden. Jeder pneumatisch einstellbare Druckregler 1.1, 1.2, 1.3 weist einen pneumatischen Ausgang 2.1, 2.2, 2.3 und einen pneumatischen Steuereingang 3.1, 3.2, 3.3 auf. Von den Ausgängen 2.1, 2.2, 2.3 wird die Druckluft an verschiedene Luftverbraucher weiter geleitet. Im Fall der pneumatisch einstellbaren Druckregler 1.1 und 1.2 sind dies zwei verschiedene Gruppen von nicht dargestellten Luftdüsen für den Schusseintrag an der Luftdüsenwebmaschine. Zwischen den Luftdüsen und den Ausgängen 2.1, 2.2 der zugehörigen pneumatisch einstellbaren Druckregler 1.1, 1.2 befindet sich noch jeweils ein Lufttank 8.1 bzw. 8.2 und nicht dargestellte Ventile.

Am Ausgang 2.3 des dritten pneumatisch einstellbaren Druckreglers 1.3 ist vorliegend ein nicht dargestelltes Luftverbrauchselement ohne zusätzlichen Lufttank angeschlossen.

Die pneumatisch einstellbaren Druckregler 1.1, 1.2, 1.3 weisen jeweils einen pneumatischen Steuereingang 3.1, 3.2, 3.3 auf. Beim Anlegen verschieden hoher Steuerdrücke an diese Steuereingänge 3.1, 3.2, 3.3 werden die Luftdrücke an den Ausgängen 2.1, 2.2, 2.3 der pneumatisch einstellbaren Druckregler 1.1, 1.2, 1.3 auf verschieden hohe Luftdruckwerte geregelt.

Zum Einstellen verschieden hoher Steuerdrücke für die pneumatischen Steuereingänge 3.1, 3.2, 3.3 aller vorhandenen pneumatisch einstellbaren Druckregler 1.1, 1.2, 1.3 ist ein einziges elektrisch einstellbares Druckregelventil 4 vorgesehen. Dieses ist im Ausführungsbeispiel in bekannter Art- und Weise motorisch einstellbar ausgeführt, wobei der Motor seine Steuersignale von einer nicht dargestellten Webmaschinensteuerung erhält. An der Webmaschinensteuerung ist außerdem eine Eingabemöglichkeit (nicht dargestellt) für die verschiedenen an den Ausgängen der pneumatisch einstellbaren Druckreglern 1.1, 1.2, 1.3 erforderlichen Luftdrücke vorgesehen.

Die Webmaschinensteuerung ist derartig ausgelegt, dass in einer vorbestimmten zeitlichen Abfolge in der Steuerdruckleitung 5 - das heißt am Ausgang des elektrisch einstellbaren Druckreglers 4 - eine Reihe verschiedener Luftdruckwerte erzeugt wird. Jedes mal, wenn einer dieser Luftdruckwerte am Ausgang des elektrisch einstellbaren Druckreglers 4 und damit in der Steuerdruckleitung 5 anliegt, wird ein elektrisch schaltbares Ventil 6.1, 6.2, 6.3 geöffnet, das die Steuerdruckleitung 5 mit dem pneumatischen Steuereingang 3.1, 3.2, 3.3 eines pneumatisch einstellbaren Druckreglers 1.1, 1.2, 1.3 verbindet. Über den nun anliegenden Steuerdruck wird der Ausgangsdruck des pneumatisch einstellbaren Druckreglers 1.1, 1.2, 1.3 eingestellt. Anschließend wird das elektrisch schaltbare Ventil 6.1, 6.2, 6.3 geschlossen, der elektrisch einstellbare Druckregler 4 wird auf einen neuen, von der Webmaschinensteuerung vorgegebenen Wert eingestellt und das nächste elektrisch schaltbare Ventil 6.1, 6.2, 6.3 wird geöffnet. Damit wird der nächste pneumatisch einstellbare Druckregler 1.1, 1.2, 1.3 auf einen vorgegebenen Luftdruckwert an seinem Ausgang 2.1, 2.2, 2.3 eingestellt. Andere zeitliche Abfolgen der Schaltvorgänge, wie zum Beispiel gleichzeitiges Schalten mehrerer elektrisch schaltbarer Ventile ist bei Bedarf über entsprechende Programmierung der Webmaschinensteuerung möglich.

Es ist ohne weiteres möglich, weitere pneumatische einstellbare Druckregler 1.N vorzusehen, die über entsprechend zugeordnete weitere elektrisch schaltbare Ventile 6.N mit der Steuerdruckleitung 5 bzw. mit dem elektrisch einstellbaren Druckregler 4 verbunden werden können (gestrichelte Linien in Figur 1).

Auf diese Weise können mit einem einzigen elektrisch einstellbaren Druckregler 4 verschiedene Luftdrücke für verschiedene Luftdüsen einer Luftdüsenwebmaschine über entsprechende Eingaben in die Webmaschinensteuerung elektronisch eingestellt werden.

### Bezugszeichen

- 1.1: pneumatisch einstellbarer Druckregler
- 1.2: pneumatisch einstellbarer Druckregler
- 1.3: pneumatisch einstellbarer Druckregler
- 2.1: Ausgang pneumatischer Druckregler
- 2.2: Ausgang pneumatischer Druckregler
- 2.3: Ausgang pneumatischer Druckregler
- 3.1: pneumatischer Steuereingang Druckregler
- 3.2: pneumatischer Steuereingang Druckregler
- 3.3: pneumatischer Steuereingang Druckregler
- 4: elektrisch einstellbarer Druckregler
- 5: Steuerdruckleitung
- 6.1: elektrisch schaltbares Ventil
- 6.2: elektrisch schaltbares Ventil
- 6.3: elektrisch schaltbares Ventil
- 7: internes Druckluftverteilungsnetz der Webmaschine
- 8.1: Drucklufttank
- 8.2: Drucklufttank

## Patentansprüche

1. Luftdüsenwebmaschine mit einer Vorrichtung zur Druckluftversorgung mit mehreren pneumatisch einstellbaren Druckreglern (1.1, 1.2, 1.3), wobei die pneumatisch einstellbaren Druckregler (1.1, 1.2, 1.3) jeweils einen pneumatischen Steuereingang (3.1, 3.2, 3.3) aufweisen, sowie mit einem elektrisch steuerbaren Druckeinstellmittel (4), wobei eine Steuerdruckleitung (5) vorhanden ist, in der durch das elektrisch steuerbare Druckeinstellmittel (4) verschiedene Luftdruckwerte erzeugbar sind, **dadurch gekennzeichnet dass** mehrere elektrisch schaltbare Ventile (6.1, 6.2, 6.3) vorhanden sind, von denen jedes einem pneumatischen Steuereingang (3.1, 3.2, 3.3) der pneumatisch einstellbaren Druckregler (1.1, 1.2, 1.3) derartig zugeordnet ist, dass über das jeweilige elektrisch schaltbare Ventil (6.1, 6.2, 6.3) der zugehörige pneumatische Steuereingang (3.1, 3.2, 3.3) mit der Steuerdruckleitung (5) verbindbar ist.

2. Luftdüsenwebmaschine nach Anspruch 1 mit einer Webmaschinensteuerung, durch die die pneumatischen Steuereingänge (3.1, 3.2, 3.3) der pneumatisch einstellbaren Druckregler (1.1, 1.2, 1.3) über die elektrisch schaltbaren Ventile (6.1, 6.2, 6.3) jeweils zu verschiedenen Zeitpunkten mit der Steuerdruckleitung (5) verbindbar sind.

## Claims

1. Air-jet weaving machine with an apparatus for the supply of compressed air with several pneumatically adjustable pressure regulators (1.1, 1.2, 1.3), wherein the pneumatically adjustable pressure regulators (1.1, 1.2, 1.3) respectively each comprise a pneumatic control inlet (3.1, 3.2, 3.3), as well as with an electrically controllable pressure adjusting means (4), wherein a control pressure line (5) is present, in which various different air pressure values are producible by the electrically controllable pressure adjusting means (4), characterized that several electrically switchable valves (6.1, 6.2, 6.3) are present, each of which is allocated to a pneumatic control inlet (3.1, 3.2, 3.3) of the pneumatically adjustable pressure regulators (1.1, 1.2, 1.3) in such a manner so that via the respective electrically switchable valve (6.1, 6.2, 6.3) the associated pneumatic control inlet (3.1, 3.2, 3.3) is connectable with the control pressure line (5).

2. Air-jet weaving machine according to claim 1 with a weaving machine controller, by which the pneumatic control inlets (3.1, 3.2, 3.3) of the pneumatically adjustable pressure regulators (1.1, 1.2, 1.3) are respectively connectable with the control pressure line (5) via the electrically switchable valves (6.1, 6.2, 6.3) at various different time points.

## Revendications

1. Métier à tisser à buses d'air avec un dispositif pour l'alimentation en air comprimé avec plusieurs régulateurs de pression (1.1, 1.2, 1.3) à réglage pneumatique, dans lequel les régulateurs de pression (1.1, 1.2, 1.3) à réglage pneumatique comportent respectivement une entrée de commande (3.1, 3.2, 3.3) pneumatique, ainsi qu'avec un moyen (4) de réglage de pression à commandé électrique, dans lequel il existe une ligne de pression de commande (5), dans laquelle diverses valeurs de pression d'air peuvent être générées par le moyen (4) de réglage de pression à commande électrique, **caractérisé en ce qu'**il existe plusieurs soupapes (6.1, 6.2, 6.3) à commutation électrique, dont chacune est attribuée à une entrée de commande (3.1, 3.2, 3.3) pneumatique des régulateurs de pression (1.1, 1.2, 1.3) à réglage pneumatique de sorte que chacune des entrées de commande (3.1, 3.2, 3.3) pneumatiques puisse être connectée avec la ligne de pression de commande (5) via la soupape (6.1, 6.2, 6.3) à commutation électrique respective.

2. Métier à tisser à buses d'air selon la revendication 1 avec une commande de métier à tisser par laquelle les entrées de commande (3.1, 3.2, 3.3) pneumatiques des régulateurs de pression (1.1, 1.2, 1.3) à réglage pneumatique peuvent être reliées à des moments différents avec la ligne (5) de pression de commande via les soupapes (6.1, 6.2, 6.3) à commutation électrique.
